# EUROPÄISCHE PATENTSCHRIFT

(11) **EP 0 951 632 B1**
(45) Veröffentlichungstag und Bekanntmachung des Hinweises auf die Patenterteilung: **22.08.2001**
(21) Anmeldenummer: 97952736.3
(22) Anmeldetag: 18.12.1997
(51) Int. Cl.: F27D 5/00

(54) **HÄNGEVORRICHTUNG FÜR DEN EINSATZ IN BRENNÖFEN ZUR HERSTELLUNG KERAMISCHER BAUTEILE**
HANGING SYSTEM TO BE USED IN BURNING KILN FOR PRODUCING CERAMIC COMPONENTS
SYSTEME D'ACCROCHAGE S'UTILISANT DANS DES FOURNEAUX POUR PRODUIRE DES ELEMENTS CERAMIQUES

(30) Priorität: 20.12.1996 DE 19653483
(43) Veröffentlichungstag der Anmeldung: 27.10.1999
(73) Patentinhaber: THE MORGAN CRUCIBLE COMPANY PLC, Windsor, Berkshire SL4 1EP (GB)
(72) Erfinder: SONNTAG, Andreas, D-83530 Schnaitsee (DE)
(74) Vertreter: Pfenning, Meinig & Partner
(86) Internationale Anmeldenummer: DE9702961
(87) Internationale Veröffentlichungsnummer: WO9828583

(56) Entgegenhaltungen:
- DE-U- 9 308 959
- DE-U- 29 507 055
- US-A- 4 721 460

## Beschreibung

Die Erfindung betrifft eine Hängevorrichtung für den Einsatz in Brennöfen zur Herstellung keramischer Bauteile. Dabei sollen keramische Rohlinge, insbesondere großformatiger Bauteile, wie Rollenrohlinge, nach der Trocknung gebrannt werden. Während des Brennvorganges können dabei die keramischen Bauteile und insbesondere die Rollenrohlinge im Brennofen aufgehängt werden.

Keramische Bauteile und dabei insbesondere Ofenrollen aus keramischen Material werden zum Brennen in entsprechend ausgebildeten Ofenkammern aufgehängt. Hierfür werden üblicherweise feuerfeste Stützmauern verwendet, auf denen Querverstrebungen oben aufgelegt werden.

Die thermischen Belastungen berücksichtigend, werden diese Stützmauern entweder aus Siliciumcarbidsteinen (nitridisch oder silicatisch gebunden) oder aus Al₂O₃-Steinen (Korund) in die Brennöfen hineingebaut.

Dabei müssen die für das Brennen vorgesehenen Ofenkammern in ihren Abmessungen auf die zu brennenden keramischen Bauteile angepaßt werden, um eine wirtschaftliche Befüllung des Brennofens zu gewährleisten. Für keramische Rollenrohlinge sind dabei Rollenlängen von bis zu 5 m zu berücksichtigen.

Dabei werden gegenwärtig die maximale Größe der Brennkammer, ausgehend von der maximal erforderlichen Brenntemperatur ausgelegt und dabei wird berücksichtigt, daß eine gleichmäßige Temperaturverteilung im Brennofen erreicht wird, um eine sehr hohe Qualität der gebrannten Bauteile (Ofenrollen) zu sichern. Das bedeutet, daß je größer die maximal erforderliche Brenntemperatur wird, das maximale Brennvolumen in der Ofenkammer entsprechend kleiner werden muß. Bisher übliche, mit Stützmauern ausgestattete Brennkammern, erlauben daher für das Brennen keramischer Ofenrollen einen Besatz zwischen 1.000 und 3.000 Stück.

Bei den erforderlichen sehr hohen Brenntemperaturen und dem zyklischen Ofenbetrieb, mit den dabei auftretenden Temperaturdifferenzen, unterliegen die bisher üblicherweise verwendeten Stützmauern einer außerordentlich harten thermomechanischen Belastung und Verschleißen dadurch, was eine ständige Wartung und Erneuerung zur Folge hat.

Ein weiterer Nachteil, den die bisher verwendeten Stützmauern mit sich bringen, ist der, daß der in den Ofenkammern zur Verfügung stehende Raum entsprechend eingeschränkt und demzufolge auch die Kapazität und Produktivität des zu verwendenden Brennofens verringert wird. Darüber hinaus wird die Energiebilanz des Brennofens ebenfalls negativ beeinflußt, da beim Aufheizen auch das Material für die Stützmauerkonstruktion erwärmt werden muß.

Die US 4,721,460 A offenbart eine Hängevorrichtung für das Hängendbrennen von keramischen Bauteilen mit Tragbalken und einer Vielzahl von stangenförmigen Hängeelementen.

Es ist daher Aufgabe der Erfindung, eine Hängevorrichtung für den Einsatz in Brennöfen zur Herstellung keramischer Bauteile vorzugeben, die bei thermomechanischer Belastung und unter dem Einfluß hoher Temperaturgradienten lokale Zugspannungsüberhöhungen und Brüche vermeidet.

Erfindungsgemäß wird diese Aufgabe durch die Merkmale des Patentanspruchs 1 gelöst. Vorteilhafte Ausgestaltungsformen und Weiterbildungen der Erfindung ergeben sich mit der Verwendung der in den untergeordneten Ansprüchen genannten Merkmale.

Die erfindungsgemäß ausgebildete Hängevorrichtung besteht dabei aus mindestens zwei Elementen, die aus Siliciumcarbid bestehen und die formschlüssig so miteinander verbunden sind, daß das an der Decke des Brennofens befestigbare Hängeelement und ein an diesem befestigter Tragbalken, Relativbewegungen der beiden Elemente zueinander ermöglichend, verwendet werden. Dabei sollen in erster Linie bei der Erwärmung während der Aufheizphase und Abkühlung nach Abschluß des Brennvorganges auftretende Temperaturdifferenzen mit den damit verbundenen Wärmeausdehnungen abgefangen werden.

Der erfindungsgemäß zu verwendende Tragbalken weist entsprechend der Anzahl der verwendeten Hängeelemente Durchbrechungen auf, durch die die Hängeelemente geführt sind und dabei der unterhalb des Tragbalkens verbleibende Teil der Hängeelemente eine Aufweitung aufweist, die vorteilhafterweise größer ist als der freie Querschnitt der Durchbrechungen.

Vorteilhaft können die Durchbrechungen und die genannten Aufweitungen entsprechend zueinander konisch ausgebildet sein, um einen gleichmäßigen Kraftangriff unter Vermeidung von Seiten- und Querkräften zu erreichen.

Besonders vorteilhaft hat es sich erwiesen, die Aufweitungen und die Durchbrechungen als Kugel-Pfanne-Anordnung auszubilden.

Vorteilhaft werden dabei mindestens zwei Hängeelemente an der Decke des Brennofens befestigt und die Befestigung erfolgt in der Form, daß diese Hängeelemente teilweise durch die Decke des Brennofens geführt und dort oberhalb der Decke arretiert werden.

Die Tragbalken befinden sich vorteilhafterweise mit der erfindungsgemäß ausgebildeten Hängevorrichtung unmittelbar unterhalb der Ofendecke und es können an diesen mit weiteren Hilfskonstruktionen zum Aufhängen die zu brennenden Rohlinge aufgehängt werden.

Mit der erfindungsgemäßen Lösung wird eine thermisch und mechanisch hochbelastbare Hängevorrichtung zur Verfügung gestellt, die den zyklischen Brennbedingungen über einen großen Zeitraum standhält. Dies ist auch bei den sehr hohen Temperaturen im Brennofen bei der relativ großen Wärmeausdehnung der feuerfesten Ofeninnenauskleidung, den Wärmedurchgängen und den Temperaturgradienten, die insbesondere im Verankerungsbereich der Ofendecke zu berücksichtigen sind, der Fall.

Bei der bevorzugt zu verwendenden Verankerung der Hängeelemente oberhalb der Ofendecke, treten an diesem während der Hochtemperaturphase ein Temperaturgradient bis zu 1.400 °C auf. Mit der erfindungsgemäßen Ausbildung der Hängevorrichtung kann die entsprechende Wärmeabführung und die unterschiedliche Wärmeausdehnung der anderen Ofenkonstruktionsmaterialien ausgeglichen werden und es treten keine mechanischen Verspannungen in einer Größenordnung auf, die zum Bruch oder anderweitiger Zerstörung an den erfindungsgemäß zu verwendenden Elementen führt und demzufolge Havarien, die zu Ausschuß und Produktionsausfällen mit den entsprechenden erhöhten Kosten führen können, sind vermeidbar.

Ein weiterer Vorteil, den die erfindungsgemäß ausgebildete Hängevorrichtung mit sich bringt, ist die Möglichkeit, daß die zu brennenden Rohlinge und dabei insbesondere die zu brennenden Ofenrollen sehr dicht und unmittelbar unterhalb der Ofendecke angehängt werden können, so daß eine leichte Zugänglichkeit zur Aufhängung und wieder Abnahme ermöglicht wird und außerdem der im Brennofen zur Verfügung stehende Raum optimal genutzt werden kann.

Die erfindungsgemäße Hängevorrichtung hat dabei den Vorteil, daß, obwohl die an den Tragbalken angreifende Last als reine Zugbelastung auftritt, die eigentlich bei einer Keramikkonstruktion vermieden werden sollte, da Keramiken eine um den Faktor 10 bis 100 geringere Zugfestigkeit im Vergleich zur Druckfestigkeit hat, trotzdem einsetzbar sind. Die erfindungsgemäße Lösung vermeidet außerdem, insbesondere durch die Gestaltung der formschlüssigen Verbindung zwischen Hängeelement und Tragbalken erhöhte Biege-, Zug- und/oder Torsionsspannungen, die zu lokalen Spannungsüberhöhungen und dementsprechend zu Brüchen der verschiedenen Bauteile an diesen Orten führen können.

Dem kann einmal dadurch entgegen gewirkt werden, daß eine gleichmäßige Kraftübertragung zwischen Tragbalken und Hängeelementen durch eine jeweils dem entsprechenden Bauelement angepaßte konische Ausbildung, im Bereich der formschlüssigen Verbindung oder eine Ausbildung als Kugel-Pfanne-Anordnung verwendet wird.

Bei der letzteren Variante wird die bevorzugt am unteren Ende der Hängeelemente ausgebildete Aufweitung, zumindest im Bereich, der im direkten Kontakt als Auflage für den Tragbalken dient, halbkugelförmig ausgebildet wird. Dabei können die verwendeten Radien für die Kugelform optimiert werden. Dem entsprechend ist der untere Bereich der Durchbrechungen in den Tragbalken, der sich an der Aufweitung der Hängeelemente abstützt, ebenfalls zumindest teilweise halbkugelförmig als entsprechende Pfanne ausgebildet, so daß Hängeelement und Tragbalken je nach dem Radiusverhältnis über einen Ringbereich die Kraft übertragen. Bevorzugt sollte ein Radiusverhältnis größer 0,5 eingehalten werden. Dadurch wird gesichert, daß auf das Hängeelement der Kraftangriff so erfolgt, daß eine entsprechende gleichmäßige Verteilung der Zugspannung wirkt und gefährliche zusätzliche überlagernde Biegemomente, die infolge von Quer- und Seitenkräften auftreten könnten, weitestgehend vermieden werden. Da lokale Zugspannungsüberhöhungen mit einer entsprechenden Ausbildung vermieden werden, ist die erfindungsgemäße Lösung wesentliche widerstandsfähiger und Brüche können vermieden werden.

Mit einer entsprechend ausgebildeten Hängevorrichtung konnten sehr hohe Lasten über den Tragbalken auf die Hängeelemente übertragen werden, so daß auf engstem Raum eine große Anzahl von zu brennenden Rohlingen angeordnet werden können.

Die besonders günstig zu verwendende Kugel-Pfanne-Anordnung bei den Hängeelementen und den Tragbalken, erlaubt eine bewegliche Anordnung zwischen diesen beiden Elementen, so daß Wärmedehnungen ohne weiteres ausgeglichen werden können und trotzdem eine gleichmäßige Spannungsverteilung gesichert bleibt. Auch andere Bewegungen, die z.B. durch die Strömungen im Brennofen hervorgerufen werden oder beim Auf- und Abhängen der Rohlinge zwangsläufig auftreten, können durch die insgesamt relativ bewegliche Konstruktion ebenfalls weitestgehend abgefangen werden.

Als geeignete Materialien für die erfindungsgemäß zu verwendenden Hängeelemente und Tragbalken sind rekristallisiertes Siliciumcarbid (R-SiC), siliciuminfiltriertes Siliciumcarbid (SiSiC), nitridgebundenes Siliciumcarbid (N-SiC), gesintertes Siliciumcarbid (S-SiC) oder verschiedene Mischungen der genannten Siliciumcarbide.

Nachfolgend soll die Erfindung an einem Ausführungsbeispiel näher beschrieben werden.

Dabei zeigt:
- Figur 1:: eine Darstellung eines Beispiels für eine erfindungsgemäße Hängevorrichtung und
- Figur 2:: eine vergrößerte Darstellung der formschlüssigen Verbindung mit einer Kugel-Pfanne-Anordnung an einem Hängeelement und einem Tragbalken.

Zum Brennen von keramischen Ofenrollen als Rohlinge sollen diese, bevorzugt sehr dicht unterhalb der Ofendecke, in einem sogenannten Deckenförderofen hängend angeordnet werden können. Hierfür eignet sich eine entsprechende Tragkonstruktion zur Aufnahme der senkrecht aufgehängten Ofenrollen, bei der parallel zueinander ausgerichtete Tragbalken 2 mittels Hängeelementen 1 gehalten werden. Dabei sollte jeder Tragbalken 2 mit mindestens zwei Hängeelementen 1, bevorzugt drei Hängeelementen 1 gehalten werden. Die Hängeelemente 1 werden in einer bevorzugten Ausführung durch die Ofendecke geführt und dort oberhalb verankert. Zur Verankerung kann im Hängeelement 1 eine Nut 5 ausgebildet sein, in die eine entsprechend ausgebildete Arretierung eingreifen kann, die sich dann oberhalb der Ofendecke abstützt und die Last aufnimmt.

Am unteren Ende des Hängeelementes 1 ist dann eine Aufweitung 4 ausgebildet, auf der sich der Tragbalken 2 abstützen kann. Der Tragbalken 2 weist dabei entsprechend der Anzahl der verwendeten Hängeelemente 1 in gleichmäßigen Abständen zueinander oder in einer symmetrischen Anordnung Durchbrechungen 3 auf, durch die das jeweilige Hängeelement 1 geführt werden kann, bis sich der Tragbalken 2 an der Aufweitung 4 des Hängeelementes 1 abstützt.

Bei diesem Beispiel ist der untere Teil der Durchbrechung 3 des Tragbalkens 2 zumindest teilweise halbkugelförmig und der entsprechende Teil der Aufweitung 4 des Hängeelementes 1 dieser Form entsprechend angepaßt ausgebildet, so daß beide Teile in diesem Bereich eine Kugel-Pfanne-Anordnung bilden.

Der obere Teil des Tragbalkens 2 bildet dabei den Auflagegurt 6 für das Brenngut.

In der Figur 2 ist dann in einer vergrößerten DarStellung das Beispiel mit der erfindungsgemäß zu verwendenden Kugel-Pfanne-Anordnung deutlicher dargestellt. Zur besseren Erkennbarkeit liegt in dieser Darstellung der Tragbalken 2 nicht direkt auf der Aufweitung 4 des Hängeelementes 1 auf.

Bei diesem Beispiel wurde ein Kugelradius der Pfanne R_{P-T} im Tragbalken 2 von 67 mm und beim Kugelradius R_{K-H} an der Aufweitung 4 des Hängeelementes 1 von 65 mm gewählt, was ein Radiusverhältnis von R_{P-T} : R_{K-H} = 0,97 ergibt. Die sich daraus ergebende theoretische Kraftübertragungslinie 7 ist in Figur 2 eingezeichnet. Dabei zeigt insbesondere die Darstellung der Figur 2, daß die erfindungsgemäß zu verwendenden Geometrien einen gleichmäßigen Kraftangriff mit einer entsprechenden Spannungsverteilung sichern und dadurch gewährleistet wird, daß die zwar thermisch sehr stabilen Siliciumcarbide eingesetzt werden können, obwohl deren Zugfestigkeit begrenzt ist.

Beim Brennen von keramischen Ofenrollenrohlingen können diese an den Tragbalken 2 über zusätzliche nicht dargestellte Hilfsleisten aufgehängt werden und dabei je Tragbalken 2 eine Masse von ca. 450 kg bei Temperaturen von ca. 1.550 °C sicher gehalten werden, wobei sich die Betriebsfestigkeit bereits bei einer hohen Anzahl von Versuchen, bei denen keine Abrisse oder andere Beschädigungen festgestellt werden konnten, bestätigt hat.

## Patentansprüche

1. Hängevorrichtung für den Einsatz in Brennöfen zur Herstellung keramischer Bauteile mit mindestens einem an einer Decke des Brennofens befestigten und eine Aufweitung (4) aufweisenden stangenförmigen Hängeelement (1) aus Siliziumcarbid und einem mit dem mindestens einen Hängeelement (1) verbundenen Tragbalken (2) aus Siliziumcarbid,
**dadurch gekennzeichnet,**
daß der Tragbalken (2) für jedes Hängeelement (1) mit einer Durchbrechung (3) versehen ist, die an einem der Decke abgewandten Ende eine Querschnittserweiterung aufweist,
und daß das mindestens eine Hängeelement (1) derart durch jeweils eine Durchbrechung (3) geführt ist, daß die Aufweitung (4) formschlüssig in die Querschnittserweiterung eingreift.

2. Hängevorrichtung nach Anspruch 1,
dadurch gekennzeichnet, daß das/die Hängeelement(e) (1) teilweise durch die Decke des Brennofens geführt und oberhalb der Ofendecke verankerbar ist/sind.

3. Hängevorrichtung nach einem der Ansprüche 1 bis 2,
dadurch gekennzeichnet, daß die Durchbrechung(en) (3) und die Aufweitung(en) (4) zumindest teilweise konisch ausgebildet sind.

4. Hängevorrichtung nach einem der Ansprüche 1 bis 3,
dadurch gekennzeichnet, daß die Durchbrechung(en) (3) und die Aufweitung(en) (4) als Kugel-Pfanne-Anordnung ausgebildet sind.

5. Hängevorrichtung nach Anspruch 4,
dadurch gekennzeichnet, daß das Radiusverhältnis zwischen dem Kugelradius (R_{K-H}) des/der Hängeelemente(s) (3) und dem Pfannenradius (R_{P-T}) am Tragbalken (2) größer 0,5 ist.

6. Hängevorrichtung nach einem der Ansprüche 1 bis 5,
dadurch gekennzeichnet, daß Hängeelement (1) und Tragbalken (2) aus rekristallisiertem Siliciumcarbid (R-SiC), siliciuminfiltriertem Siliciumcarbid (SiSiC), nitridgebundenem SiC (N-SiC) und/oder gesintertem Siliciumcarbid (S-SiC) gebildet sind.

## Claims

1. Hanging system for use in firing kilns for the production of ceramic components, having at least one rod-like hanging element (1), which is attached to a ceiling of the firing kiln, has a widened section (4) and is made from silicon carbide and a support bar (2) which is connected to the at least one hanging element (1) and is made from silicon carbide, characterized in that the support bar (2) is provided with an aperture (3) for each hanging element (1), which aperture at an end remote from the ceiling, has a cross-sectional widening, and in that the at least one hanging element (1) is guided through in each case one aperture (3.) in such a manner that the widened section (4) engages in a positively locking manner in the cross-sectional widening.

2. Hanging system according to Claim 1, characterized in that the hanging element(s) (1) is/are guided partially through the ceiling of the firing kiln and can be anchored above the furnace ceiling.

3. Hanging system according to one of Claims 1 or 2, characterized in that the aperture(s) (3) and the widened section(s) (4) are at least partially of conical design.

4. Hanging system according to one of Claims 1 to 3, characterized in that the aperture(s) (3) and the widened section(s) (4) are designed as a ball-and-socket arrangement.

5. Hanging system according to Claim 4, characterized in that the radius ratio between the ball radius (R_{K-H}) of the hanging element(s) (3) and the socket radius (R_{P-T}) on the support bar (2) is greater than 0.5.

6. Hanging system according to one of Claims 1 to 5, characterized in that hanging element (1) and support bar (2) are formed from recrystallized silicon carbide (R-SiC), silicon infiltrated silicon carbide (SiSiC), nitride-bonded SiC (N-SiC) and/or sintered silicon carbide (S-SiC).

## Revendications

1. Dispositif de suspension pour utilisation dans des fours à moufle pour la production de composants céramiques, comprenant au moins un élément de suspension (1) en forme de tige en carbure de silicium fixé à un plafond du four à moufle et présentant un élargissement (4) et une poutre de support (2) en carbure de silicium raccordée au au moins un élément de suspension (1),
caractérisé en ce que la poutre de support (2) de chaque élément de suspension (1) est pourvue d'un évidement traversant (3) qui présente une extension en coupe transversale à une extrémité opposée au plafond, et en ce que le au moins un élément de suspension (1) est guidé respectivement à travers un évidement (3) de telle sorte que l'élargissement (4) s'engage dans l'extension en coupe transversale par complémentarité de formes.

2. Dispositif de suspension selon la revendication 1,
caractérisé en ce que le ou les éléments de suspension (1) est/sont guidé(s) en partie à travers le plafond du four à moufle et peut/peuvent être ancré(s) au-dessus du plafond du four.

3. Dispositif de suspension selon l'une quelconque des revendications 1 à 2,
caractérisé en ce que le ou les évidements (3) et le ou les élargissements (4) ont une forme au moins partiellement conique.

4. Dispositif de suspension selon l'une quelconque des revendications 1 à 3,
caractérisé en ce que le ou les évidements (3) et le ou les élargissements (4) se présentent sous la forme d'un agencement en sphère-coussinet sphérique.

5. Dispositif de suspension selon la revendication 4,
caractérisé en ce que le rapport du rayon du globe (R_{K-H}) du ou des éléments de suspension (3) au rayon du coussinet (R_{P-T}) sur la poutre de support (2) est supérieur à 0,5.

6. Dispositif de suspension selon l'une quelconque des revendications 1 à 5,
caractérisé en ce que l'élément de suspension (1) et la poutre de support (2) sont constitués de carbure de silicium recristallisé (R-SiC), de carbure de silicium infiltré de silicium (SiSiC), de carbure de silicium à liaison nitrure (N-SiC) et/ou de carbure de silicium fritté (S-SiC).
